# FASCICULE DE BREVET EUROPEEN

(11) **EP 1 832 493 B1**
(45) Date de publication et mention de la délivrance du brevet: **31.12.2008**
(21) Numéro de dépôt: 07290264.6
(22) Date de dépôt: 02.03.2007
(51) Int. Cl.: B61L 1/14

(54) **Système et procédé de vérification de l'intégrité d'un train**
System und Verfahren zur Überprüfung der Zugvollständigkeit
System and method of verifying the integrity of a train

(30) Priorité: 09.03.2006 FR 0602102
(43) Date de publication de la demande: 12.09.2007
(73) Titulaire: ALSTOM BELGIUM S.A., 6001 Charleroi (BE)
(72) Inventeur: Franckart, Jean-Pierre, 6061 Montignies-sur-Sambre (BE); Lechevin, Eric, 7900 Leuze-en-Hainaut (BE)
(74) Mandataire: Habasque, Etienne J. Jean-François

(56) Documents cités:
- EP-A- 1 561 663
- WO-A-03/013935
- DE-A1- 19 743 631
- DE-A1- 19 963 258
- DE-C1- 4 436 996
- GB-A- 2 225 887
- HEITMANN R ET AL: "SYSTEME ZUR ZUGVOLLSTAENDIGKEITS-UEBERWACHUNG" SIGNAL + DRAHT, TELZLAFF VERLAG GMBH. DARMSTADT, DE, vol. 89, no. 11, novembre 1997 (1997-11), pages 22-25, XP000779910 ISSN: 0037-4997

## Description

La présente invention concerne un système et un procédé de vérification de l'intégrité d'un train.

La vérification de l'intégrité d'un train consiste à contrôler que le train n'a pas perdu de wagon.

Actuellement cette vérification se fait par des dispositifs spécialement conçus à cet effet, installés le long des voies, et adaptés pour compter le nombre d'essieux du train.

Ces dispositifs sont onéreux puisque nécessitant une adaptation particulière de la voie.

Pour y remédier, il est connu du document GB-A-2 225 887 un système de vérification de l'intégrité d'un train ayant les caractéristiques du préambule de la revendication 1, comprenant des moyens d'odométrie et un circuit de voie.

Toutefois, se pose le problème d'obtenir une valeur fiable de la longueur du train en utilisant un circuit de voie.

Le but de l'invention est donc de proposer un système et un procédé de vérification de l'intégrité d'un train qui soient de coût réduit tout en assurant la sécurité nécessaire pour répondre aux normes ferroviaires.

L'objet de l'invention est un système de vérification de l'intégrité d'un train de longueur prédéterminée, ledit système étant embarqué à bord dudit train et comportant:
- des moyens de communication et de synchronisation avec des moyens de détection d'un circuit de détection, lesdits moyens de détection étant aptes à détecter la présence / absence d'un train sur le circuit de détection,
- des moyens d'odométrie, connectés aux moyens de communication et de synchronisation, et aptes à fournir une référence odométrique au début de l'occupation du circuit de détection par le train et lors de la libération du circuit de détection par le train,
- des moyens de calcul de la distance parcourue par le train entre l'instant de début d'occupation et l'instant de libération par différence des deux références odométriques,
- des moyens de calcul d'une estimation minimum de la longueur du train, celle-ci étant égale à la distance parcourue calculée diminuée d'un décalage algébrique de longueur du circuit de détection,
- des moyens d'information d'intégrité aptes à transmettre une information indiquant que le train est intègre quand la longueur calculée du train est supérieure à la longueur prédéterminée du train moins la longueur d'un wagon,
caractérisé en ce que les moyens d'odométrie ayant une incertitude relative déterminée, la distance parcourue calculée s'exprime sous forme d'un intervalle de confiance entre une distance minimale et une distance maximale tel que la probabilité que le train n'ait pas parcouru une distance incluse dans cet intervalle de confiance soit inférieure à une probabilité compatible avec les normes de sécurité ferroviaire, et la longueur du train est alors calculée comme la différence entre la distance minimale et le décalage algébrique de longueur du circuit de détection.

Suivant des modes particuliers de réalisation, le système comporte l'une ou plusieurs des caractéristiques suivantes :
- le système comporte des moyens de validation de la mesure telle que si la longueur prédéterminée du train est supérieure à la longueur maximale du train, cette longueur maximale mesurée étant calculée comme la différence entre la distance maximale et le décalage algébrique de longueur du circuit de détection, alors la mesure de distance parcourue est considérée comme non valide ;
- le système comporte des moyens de validation de la mesure telle que si la longueur prédéterminée du train est supérieure à une longueur minimale mesurée augmentée du train, cette longueur minimale mesurée augmentée étant calculée comme la différence entre la distance minimale et le décalage algébrique de la longueur du circuit de détection augmentée de la longueur d'un véhicule, alors le train est suspect de ne plus être intègre ;
- le circuit de détection comporte un premier circuit de voie court et un second circuit de voie court distant d'une distance déterminée du premier circuit de voie court, distance inférieure à la longueur prédéterminée du train et situé en aval dudit premier circuit de voie court par rapport au sens de marche du train, chaque circuit de voie court comportant des moyens de détection de présence dudit train, le début d'occupation du circuit de détection correspondant au début de l'occupation du second circuit de voie court, la libération du circuit de détection correspondant à la libération du premier circuit de voie court, la longueur algébrique du circuit de détection étant égale à la mesure par rapport au sens de la marche du train du vecteur ayant pour point de départ le point de libération du circuit de détection et pour point d'arrivée le point de début d'occupation du circuit de détection, et le décalage algébrique de longueur du circuit de détection est égal à la longueur algébrique du circuit de détection ;
- le circuit de détection comporte un circuit de voie court comportant des moyens de détection de présence dudit train, le début d'occupation du circuit de détection correspondant au début de l'occupation du circuit de voie court, et la libération du circuit de détection correspondant à la libération dudit circuit de voie court, et le décalage algébrique de longueur du circuit de détection est égal à la longueur algébrique du circuit de voie court, la longueur algébrique du circuit de voie court étant égale à la mesure par rapport au sens de la marche du train du vecteur ayant pour point de départ le point de libération du circuit de voie court et pour point d'arrivée le point de début d'occupation du circuit de voie court ; et
- au moins un dispositif de détection par circuit de voie, ledit dispositif étant adapté pour détecter la présence/absence d'un train sur le circuit de voie, et comportant des moyens de communication et de synchronisation avec le système de vérification embarqué pour transmettre à ce système l'instant de début ou de fin d'occupation du circuit de voie par le train.

L'invention a également pour objet un procédé de vérification de l'intégrité d'un train de longueur prédéterminée lors du passage dudit train sur un circuit de détection de longueur déterminée, et ledit train ayant une odométrie embarquée, et ledit procédé comportant les étapes de :
a) stockage de la référence odométrique du train à l'instant de début d'occupation du circuit de détection par le train,
b) stockage de la référence odométrique du train à l'instant de libération du circuit de détection par le train,
c) calcul de la distance parcourue par le train entre l'instant de début d'occupation et l'instant de libération par différence des deux références odométriques précédemment stockées,
d) calcul de la longueur du train, celle-ci étant égale à la distance parcourue calculée diminuée d'un décalage algébrique de longueur du circuit de détection,
e) vérification de l'intégrité du train par vérification que la longueur calculée est supérieure à la longueur prédéterminée du train moins la longueur d'un wagon, caractérisé en ce que les moyens d'odométrie ayant une incertitude relative déterminée, la distance parcourue s'exprime sous forme d'un intervalle de confiance entre une distance minimale et une distance maximale tel que la probabilité que le train n'ait pas parcouru une distance incluse dans cet intervalle de confiance soit inférieure à une probabilité compatible avec les normes de sécurité ferroviaire, et la longueur du train est calculée comme la différence entre la distance minimale et le décalage algébrique de longueur du circuit de détection.
Suivant des modes particuliers de réalisation, le système comporte l'une ou plusieurs des caractéristiques suivants:
- préalablement à l'étape e) il comporte une étape de validation de la mesure telle que si la longueur prédéterminée du train est supérieure à la longueur maximale du train, cette longueur maximale étant calculée comme la différence entre la distance maximale et le décalage algébrique de longueur du circuit de détection, alors la mesure de distance parcourue est considérée comme non valide et l'étape e) de vérification de l'intégrité n'est pas effectuée,
- préalablement à l'étape e), il comporte une étape f) de validation de la mesure telle que, si la longueur prédéterminée du train est supérieure à une longueur minimale mesurée augmentée du train, cette longueur minimale mesurée augmentée étant calculée comme la différence entre la distance minimale et le décalage algébrique de la longueur du circuit de détection augmentée de la longueur d'un véhicule, le train est alors suspect de ne pas être intégré et l'étape e) de vérification de l'intégrité n'est pas effectuée,
- le circuit de détection comporte un premier circuit de voie court et un second circuit de voie court distant d'une longueur déterminée du premier circuit de voie court, distance inférieure à la longueur prédéterminée du train, et situé en aval dudit premier circuit de voie court par rapport au sens de marche du train, chaque circuit de voie court comportant des moyens de détection de présence dudit train, le début d'occupation du circuit de détection correspondant au début de l'occupation du second circuit de voie court, la libération du circuit de détection correspondant à la libération du premier circuit de voie court, la longueur algébrique du circuit de détection étant égale à la mesure par rapport au sens de la marche du train du vecteur ayant pour point de départ le point de libération du circuit de détection et pour point d'arrivée le point de début d'occupation du circuit de détection, et le décalage algébrique de longueur du circuit de détection est égal à la longueur algébrique du circuit de détection,
- le circuit de détection comporte un circuit de voie court comportant des moyens de détection de présence dudit train, le début d'occupation du circuit de détection correspondant au début de l'occupation du circuit de voie court, et la libération du circuit de détection correspondant à la libération dudit circuit de voie court, et le décalage algébrique de longueur du circuit de détection est égal à la longueur algébrique du circuit de voie court, la longueur algébrique du circuit de voie court étant égale à la mesure par rapport au sens de la marche du train du vecteur ayant pour point de départ le point de libération du circuit de voie court et pour point d'arrivée le point de début d'occupation du circuit de voie court.

L'invention a également pour objet un programme d'ordinateur comprenant des instructions de code de programme pour mettre en oeuvre les étapes du procédé décrit ci-dessus lorsque ledit programme fonctionne sur un ordinateur.

L'invention sera mieux comprise à la lecture de la description qui va suivre, faite uniquement à titre d'exemple, et en relation avec les dessins en annexe dans lesquels :
- la figure 1 est un schéma d'un train sur une voie, le train étant équipé du système de vérification d'intégrité ;
- la figure 2 est le schéma d'un train pénétrant sur un circuit de voie court ;
- la figure 3 est le schéma d'un train libérant un circuit de voie court ;
- la figure 4 est un ordinogramme du procédé de vérification de l'intégrité d'un train ;
- la figure 5 est un schéma d'une variante du système ou du procédé de vérification ; et
- la figure 6 est le schéma d'une variante du système de vérification.

En référence à la figure 1, un train 1 circule sur une voie ferrée 2 comportant un circuit de détection. Dans le mode de réalisation décrit, ce circuit est formé d'un circuit de voie court 3.

De façon classique, on appelle circuit de voie, le circuit électrique d'une portion de voie parfaitement délimitée de longueur connue, isolée électriquement et permettant le contrôle d'occupation de tronçons de voie ou d'aiguilles.

Un circuit de voie court correspond à une portion de voie dont la longueur est réduite au minimum tout en garantissant que, lors du passage d'un train, au moins un essieu de ce train se trouve en permanence sur la portion de voie. Par simplification, on appellera indifféremment circuit de voie court le circuit électrique et la portion de voie correspondante.

Le circuit de voie court 3 comporte des moyens 4 de détection de la présence d'un train sur celui-ci.

Le train 1 comporte un odomètre 5.

Cet odomètre 5 indique la distance parcourue par le train avec une incertitude relative connue du fabriquant. En règle générale, les odomètres montés sur les trains ont une incertitude relative de ±2%.

Le circuit de voie court 3 et le train 1 comportent également des moyens de communication 6, 7 leur permettant d'échanger des informations. Ces moyens 6, 7 de communication sont des moyens de communication radio, ou des moyens de communication par courant porteur sur les rails ou tout autre système adapté.

Ces moyens de communication 6, 7 sont adaptés pour permettre la synchronisation entre les événements de début de présence du train sur le circuit de voie court 3 et de libération du train 1 sur le circuit de voie court 3 et l'odomètre 5, de façon à ce que l'odomètre 5 détermine les valeurs odométriques correspondant à ces deux événements.

Le train comporte des moyens 8 de stockage des valeurs odométriques déterminées par l'odomètre 5.

Le train comporte également des moyens 9 de calcul de la distance parcourue par le train entre l'instant de début d'occupation et l'instant de libération.

Des moyens 10 de calcul de détermination de la longueur minimale du train sont connectés aux moyens 9 de calcul de la distance.

Le train comporte aussi des moyens 11 d'information d'intégrité pour prévenir le conducteur par exemple.

Dans un mode de réalisation préféré, les moyens 8, 9 et 10 sont intégrés dans un calculateur embarqué dans le train.

Le fonctionnement du système va maintenant être explicité en référence aux figures 2 et 3.

La figure 2 illustre l'instant où le train 1 commence à occuper le circuit de voie court 3, c'est-à-dire que son premier essieu pénètre sur le circuit de voie court 3.

A cet instant, l'odomètre 5 indique une référence odométrique D₁.

Le circuit de voie court 3 a une longueur I_{cv}, le train une longueur Iₜ et le dernier wagon une longueur I_{w}.

La figure 3 illustre l'instant où le train 1 libère le circuit de voie court 3.

A cet instant, l'odomètre 5 indique une référence odométrique D₂.

Ainsi, en l'absence d'incertitude, la distance parcourue D₂-D₁ est égale à la longueur du train Iₜ plus la longueur I_{cv} du circuit de voie court, ou ${I}_{t} = {D}_{2} - {D}_{1} - {I}_{CV}$

Sans que cela nuise à la généralité du système, et par souci de simplification, les essieux sont supposés être positionnés aux limites avant et arrière du train. On conçoit aisément que la longueur du circuit de voie court 3 a une longueur supérieure à la distance maximale entre deux essieux de façon à ce qu'au moins un essieu se trouve à l'intérieur du circuit de voie court pendant toute la durée du passage du train.

La longueur I_{cv} du circuit de voie court est parfaitement connue et est mémorisée dans les moyens de calcul du train. Par exemple, les moyens 6 de communication du circuit de voie court 3 ont transmis au train la valeur I_{cv} dans une étape préalable d'initialisation.

Par contre, les valeurs odométriques D₁ et D₂ comportent des incertitudes liées à l'odomètre 5, à la précision de la synchronisation entre les moyens 4 de détection du circuit de voie court et l'odomètre 5, et aux retards liés aux délais de libération ou d'occupation des voies.

Connaissant les différentes incertitudes des mesures, les moyens de calcul déterminent un intervalle de distances (Dₘᵢₙ, Dₘₐₓ) tel que la probabilité que la distance parcourue par le train ne soit pas dans cet intervalle soit inférieure à une probabilité compatible avec les normes de sécurité ferroviaires, par exemple 10⁻¹².

La longueur mesurée du train varie donc, d'après l'équation (1), entre Dₘᵢₙ-I_{cv} et Dₘₐₓ-I_{cv} avec Dₘᵢₙ correspondant à la valeur minimale de D₂-D₁ et Dₘₐₓ à la valeur maximale de celle-ci. En général, Dₘᵢₙ = D₂ₘᵢₙ - D₁ₘₐₓ et Dₘₐₓ = D₂ₘₐₓ - D₁ₘᵢₙ. Cependant, dans certains types d'odométrie Dₘᵢₙ peut être égal à D₂ₘᵢₙ-D₁ₘᵢₙ et Dₘₐₓ à D₂ₘₐₓ-D₁ₘₐₓ.

Les moyens 10 de calcul comparent la longueur mesurée avec la longueur prédéterminée *lₜ* diminuée de la longueur du wagon *I_{w}*.

Si la longueur minimale mesurée Dₘᵢₙ-I_{cv} est supérieure ou égale à la longueur prédéterminée du train moins la longueur d'un wagon Iₜ-I_{w}, alors le train est intègre. Cette information d'intégrité est utilisable pour libérer le canton précédent.

Si, par contre, la longueur minimale mesurée est inférieure à la longueur prédéterminée du train moins la longueur d'un wagon, alors on considère que le train n'est pas intègre.

Le système ainsi décrit permet donc avantageusement de détecter l'intégrité d'un train pour un coût réduit puisque les circuits de voie courts sont déjà installés sur les voies pour détecter la présence ou l'absence d'un train et les nouveaux trains actuellement mis en service comportent des odomètres embarqués.

Dans un mode de réalisation, un calculateur embarqué spécialement programmé et connecté à l'odomètre 5 et aux moyens 4 de contrôle du circuit de voie court permet alors d'effectuer les calculs et de transmettre l'information d'intégrité.

Le programme d'ordinateur met alors en oeuvre le procédé suivant, figure 4 :
a) stockage en 40 de la référence odométrique D1 du train à l'instant de début d'occupation du circuit de voie court par le train,
b) stockage en 41 de la référence odométrique D2 du train à l'instant de libération du circuit de voie court par le train,
c) calcul en 42 de la distance parcourue par le train entre l'instant de début d'occupation et l'instant de libération par différence des deux références odométriques précédemment stockées, soit D₂ - D₁. Comme expliqué précédemment, cette distance s'exprime sous forme d'un intervalle de confiance entre une distance minimale et une distance maximale tel que la probabilité que le train n'ait pas parcouru une distance incluse dans cet intervalle de confiance soit inférieure à une probabilité compatible avec les normes de sécurité ferroviaire,
d) calcul en 43 de la longueur minimale du train, celle-ci étant égale à la distance parcourue minimale calculée diminuée de la longueur du circuit de voie court,
e) vérification en 44 de l'intégrité du train par vérification que la longueur minimale calculée est supérieure à la longueur prédéterminée du train moins la longueur d'un wagon.

Dans une variante, figure 5, on utilise deux circuits de voie courts 3, 50 distants d'une longueur I₁₂ pour délimiter le circuit de détection, tels que cette longueur I₁₂ est inférieure à la longueur du train.

Les instants de relevé des références odométriques correspondent alors à l'instant où le train 1 pénètre sur le second circuit de voie court 50 et à l'instant où il libère le premier circuit de voie court 3, celui-ci se trouvant donc en amont du second circuit de voie court 50 par rapport à la marche du train.

L'ensemble se comporte alors comme le circuit de voie court du mode de réalisation précédent dans lequel l'équation (1) devient ${I}_{t} = {D}_{2} - {D}_{1} + {I}_{12}$

La longueur calculée du train est égale à la somme entre la distance minimale parcourue et la distance entre ces deux circuits de voie courts, et est donc indépendante de la longueur des circuits de voie courts.

Cette variante de réalisation permet, en allongeant la distance parcourue mesurée, de diminuer l'incertitude de la mesure et donc d'augmenter la précision du système de détection.

Dans une deuxième variante de réalisation, figure 6, le système comporte des moyens 60 de validation de la mesure.

Ces moyens 60 de validation utilisent la distance parcourue maximale Dₘₐₓ.

En effet, d'après l'équation (1), la longueur mesurée du train est comprise dans l'intervalle (Dₘᵢₙ-I_{cv}, Dₘₐₓ-I_{cv}).

Si la longueur prédéterminée du train est supérieure à Dₘₐₓ-l_{cv}, voire à Dₘₐₓ, les moyens 60 de validation concluent que la mesure est non valide et déclenchent une alarme.

Cette variante est avantageusement utilisable lors de la constitution du convoi en gare de triage, en complément avec un système classique de comptage de wagons pour valider le système de contrôle de l'intégrité.

Dans une troisième variante, les circuits de voie courts sont adaptés pour transmettre l'information de détection d'occupation/libération accompagnée de l'heure à laquelle s'est effectuée cette occupation/libération. La précision du système est augmentée par réduction des incertitudes des valeurs odométriques D1 et D2 liées aux délais de transmission du signal.

Le système et le procédé ainsi décrits permettent donc, avantageusement, une vérification de l'intégrité des trains pour un coût réduit par l'utilisation d'éléments préexistants sur les réseaux ferroviaires et les machines de traction.

En d'autres termes, la longueur I_{cv} du circuit de voie utilisé dans l'équation (1) du mode de réalisation de la figure 1 et la distance entre les deux circuits de voie court -I₁₂ utilisée dans l'équation (2) correspondent à un terme générique appelé décalage algébrique de longueur du circuit de détection, le circuit de détection pouvant être décrit comme un segment de voie orienté dans le sens de la marche du train. Le décalage algébrique de longueur du circuit de détection traduit un biais algébrique prédéterminé intervenant dans le calcul de la longueur du train.

En variante, le procédé mis en oeuvre par le programme d'ordinateur comprend préalablement à l'étape e) une étape consistant à :
f) vérifier si la longueur prédéterminée du train est supérieure à une longueur minimale mesurée augmentée du train, cette longueur minimale mesurée augmentée étant calculée comme la différence entre la distance minimale et le décalage algébrique de la longueur du circuit de détection augmentée de la longueur d'un véhicule, le véhicule pouvant être un wagon ou une voiture.

Dans le cas où le résultat du test effectué dans l'étape f) est positif, le train est alors suspect de ne pas être intègre et l'étape e) n'est pas effectuée.

## Revendications

1. Système de vérification de l'intégrité d'un train de longueur prédéterminée, ledit système étant embarqué à bord dudit train et comportant :
- des moyens (7) de communication et de synchronisation avec des moyens (4) de détection d'un circuit de détection (3), lesdits moyens (4) de détection étant aptes à détecter la présence / absence d'un train sur le circuit de détection (3),
- des moyens (5) d'odométrie, connectés aux moyens (7) de communication et de synchronisation, et aptes à fournir une référence odométrique au début de l'occupation du circuit de détection par le train et lors de la libération du circuit de détection par le train,
- des moyens (9) de calcul de la distance parcourue par le train entre l'instant de début d'occupation et l'instant de libération par différence des deux références odométriques,
- des moyens (10) de calcul d'une estimation minimum de la longueur du train, celle-ci étant égale à la distance parcourue calculée diminuée d'un décalage algébrique de longueur du circuit de détection,
- des moyens (11) d'information d'intégrité aptes à transmettre une information indiquant que le train est intègre quand la longueur calculée du train est supérieure à la longueur prédéterminée du train moins la longueur d'un wagon,
**caractérisé en ce que** les moyens d'odométrie ayant une incertitude relative déterminée, la distance parcourue calculée s'exprime sous forme d'un intervalle de confiance entre une distance minimale et une distance maximale tel que la probabilité que le train n'ait pas parcouru une distance incluse dans cet intervalle de confiance soit inférieure à une probabilité compatible avec les normes de sécurité ferroviaire, et la longueur du train est alors calculée comme la différence entre la distance minimale et le décalage algébrique de longueur du circuit de détection.

2. Système de vérification de l'intégrité d'un train selon la revendication 1, **caractérisé en ce qu'**il comporte des moyens (60) de validation de la mesure telle que si la longueur prédéterminée du train est supérieure à la longueur maximale du train, cette longueur maximale mesurée étant calculée comme la différence entre la distance maximale et le décalage algébrique de longueur du circuit de détection, alors la mesure de distance parcourue est considérée comme non valide.

3. Système de vérification de l'intégrité d'un train selon la revendication 1, **caractérisé en ce qu'**il comporte des moyens (60) de validation de la mesure telle que si la longueur prédéterminée du train est supérieure à une longueur minimale mesurée augmentée du train, cette longueur minimale mesurée augmentée étant calculée comme la différence entre la distance minimale et le décalage algébrique de la longueur du circuit de détection augmentée de la longueur d'un véhicule, alors le train est suspect de ne plus être intègre.

4. Système de vérification de l'intégrité d'un train selon l'une quelconque des revendications 1 à 3, **caractérisé en ce que** le circuit de détection comporte un premier circuit de voie court et un second circuit de voie court distant d'une distance déterminée du premier circuit de voie court, distance inférieure à la longueur prédéterminée du train et situé en aval dudit premier circuit de voie court par rapport au sens de marche du train, chaque circuit de voie court comportant des moyens de détection de présence dudit train, le début d'occupation du circuit de détection correspondant au début de l'occupation du second circuit de voie court, la libération du circuit de détection correspondant à la libération du premier circuit de voie court, la longueur algébrique du circuit de détection étant égale à la mesure par rapport au sens de la marche du train du vecteur ayant pour point de départ le point de libération du circuit de détection et pour point d'arrivée le point de début d'occupation du circuit de détection, et le décalage algébrique de longueur du circuit de détection est égal à la longueur algébrique du circuit de détection.

5. Système de vérification de l'intégrité d'un train selon l'une quelconque des revendications 1 à 3, **caractérisé en ce que** le circuit de détection comporte un circuit de voie court comportant des moyens de détection de présence dudit train, le début d'occupation du circuit de détection correspondant au début de l'occupation du circuit de voie court, et la libération du circuit de détection correspondant à la libération dudit circuit de voie court, et le décalage algébrique de longueur du circuit de détection est égal à la longueur algébrique du circuit de voie court, la longueur algébrique du circuit de voie court étant égale à la mesure par rapport au sens de la marche du train du vecteur ayant pour point de départ le point de libération du circuit de voie court et pour point d'arrivée le point de début d'occupation du circuit de voie court.

6. Procédé de vérification de l'intégrité d'un train de longueur prédéterminée lors du passage dudit train sur un circuit de détection de longueur déterminée, et ledit train ayant une odométrie embarquée, et ledit procédé comportant les étapes de :
a) stockage (40) de la référence odométrique du train à l'instant de début d'occupation du circuit de détection par le train,
b) stockage (41) de la référence odométrique du train à l'instant de libération du circuit de détection par le train,
c) calcul (42) de la distance parcourue par le train entre l'instant de début d'occupation et l'instant de libération par différence des deux références odométriques précédemment stockées
d) calcul (43) de la longueur du train, celle-ci étant égale à la distance parcourue calculée diminuée d'un décalage algébrique de longueur du circuit de détection,
e) vérification (44) de l'intégrité du train par vérification que la longueur calculée est supérieure à la longueur prédéterminée du train moins la longueur d'un wagon, **caractérisé en ce que** les moyens d'odométrie ayant une incertitude relative déterminée, la distance parcourue s'exprime sous forme d'un intervalle de confiance entre une distance minimale et une distance maximale tel que la probabilité que le train n'ait pas parcouru une distance incluse dans cet intervalle de confiance soit inférieure à une probabilité compatible avec les normes de sécurité ferroviaire, et la longueur du train est calculée comme la différence entre la distance minimale et le décalage algébrique de longueur du circuit de détection.

7. Procédé de vérification de l'intégrité d'un train selon la revendication 6, **caractérisé en ce que** préalablement à l'étape e) il comporte une étape de validation de la mesure telle que si la longueur prédéterminée du train est supérieure à la longueur maximale du train, cette longueur maximale étant calculée comme la différence entre la distance maximale et le décalage algébrique de longueur du circuit de détection, alors la mesure de distance parcourue est considérée comme non valide et l'étape e) de vérification de l'intégrité n'est pas effectuée.

8. Procédé de vérification de l'intégrité d'un train selon la revendication 6, **caractérisé en ce que** préalablement à l'étape e), il comporte une étape f) de validation de la mesure telle que, si la longueur prédéterminée du train est supérieure à une longueur minimale mesurée augmentée du train, cette longueur minimale mesurée augmentée étant calculée comme la différence entre la distance minimale et le décalage algébrique de la longueur du circuit de détection augmentée de la longueur d'un véhicule, le train est alors suspect de ne pas être intégré et l'étape e) de vérification de l'intégrité n'est pas effectuée.

9. Procédé de vérification selon l'une quelconque des revendications 6 à 8, **caractérisé en ce que** le circuit de détection comporte un premier circuit de voie court et un second circuit de voie court distant d'une longueur déterminée du premier circuit de voie court, distance inférieure à la longueur prédéterminée du train, et situé en aval dudit premier circuit de voie court par rapport au sens de marche du train, chaque circuit de voie court comportant des moyens de détection de présence dudit train, le début d'occupation du circuit de détection correspondant au début de l'occupation du second circuit de voie court, la libération du circuit de détection correspondant à la libération du premier circuit de voie court, la longueur algébrique du circuit de détection étant égale à la mesure par rapport au sens de la marche du train du vecteur ayant pour point de départ le point de libération du circuit de détection et pour point d'arrivée le point de début d'occupation du circuit de détection, et le décalage algébrique de longueur du circuit de détection est égal à la longueur algébrique du circuit de détection.

10. Procédé de vérification de l'intégrité d'un train selon l'une quelconque des revendications 6 à 8, **caractérisé en ce que** le circuit de détection comporte un circuit de voie court comportant des moyens de détection de présence dudit train, le début d'occupation du circuit de détection correspondant au début de l'occupation du circuit de voie court, et la libération du circuit de détection correspondant à la libération dudit circuit de voie court, et le décalage algébrique de longueur du circuit de détection est égal à la longueur algébrique du circuit de voie court, la longueur algébrique du circuit de voie court étant égale à la mesure par rapport au sens de la marche du train du vecteur ayant pour point de départ le point de libération du circuit de voie court et pour point d'arrivée le point de début d'occupation du circuit de voie court.

11. Produit programme d'ordinateur comprenant des instructions de code de programme pour mettre en oeuvre les étapes du procédé selon l'une des revendications 6 à 10- lorsque ledit programme fonctionne sur un ordinateur.

12. Système de vérification de l'intégrité d'un train de longueur prédéterminé **caractérisé en ce qu'**il comporte :
- un système de vérification embarqué dans le train selon l'une des revendications 1 à 5, et
- au moins un dispositif de détection par circuit de voie, ledit dispositif étant adapté pour détecter la présence/absence d'un train sur le circuit de voie, et comportant des moyens de communication et de synchronisation avec le système de vérification embarqué pour transmettre à ce système l'instant de début ou de fin d'occupation du circuit de voie par le train.

## Claims

1. A system for checking the integrity of a train of a predetermined length, said system being fitted on board said train and comprising:
- communication and synchronisation means (7) with means (4) for detecting a detection circuit (3), said detection means (4) being capable of detecting the presence / absence of a train on the detection circuit (3),
- odometry means (5) connected to the communication and synchronisation means (7) and capable of providing an odometric reference at the start of the train occupying the detection circuit and when the train frees the detection circuit,
- means (9) for calculating the distance covered by the train between the time of the start of occupation and the time of freeing from the difference between the two odometric references,
- means (10) for calculating a minimum estimate of the length of the train, the latter being equal to the calculated distance covered reduced by an algebraic offset of the length of the detection circuit,
- integrity information means (11) capable of transmitting a piece of information indicating that the train is complete when the calculated length of the train is greater than the predetermined length of the train less the length of a carriage,
**characterised in that** since the odometry means have a determined relative uncertainty, the calculated distance covered is expressed in the form of a confidence interval between a minimum distance and a maximum distance such that the probability that the train has not covered a distance included in this confidence interval is smaller than a probability compatible with the railway safety standards, and the length of the train is then calculated as the difference between the minimum distance and the algebraic offset of the length of the detection circuit.

2. The system for checking the integrity of a train according to Claim 1, **characterised in that** it comprises means (60) for validating the measurement such as whether the predetermined length of the train is greater than the maximum length of the train, this measured maximum length being calculated as the difference between the maximum distance and the algebraic offset of the length of the detection circuit, and then the measurement of the distance covered is considered to be invalid.

3. The system for checking the integrity of a train according to Claim 1, **characterised in that** it comprises means (60) for validating the measurement such as whether the predetermined length of the train is greater than an increased measured minimum length of the train, this increased measured minimum length being calculated as the difference between the minimum distance and the algebraic offset of the length of the detection circuit increased by the length of a vehicle, and then the train is suspected to no longer be complete.

4. The system for checking the integrity of a train according to any of Claims 1 to 3, **characterised in that** the detection circuit comprises a first short track circuit and a second short track circuit spaced apart from the first short track circuit by a determined distance, the distance being smaller than the predetermined length of the train and located downstream of said first short track circuit in relation to the direction of travel of the train, each short track circuit comprising means for detecting the presence of said train, the start of occupation of the detection circuit corresponding to the start of occupation of the second short track circuit, the freeing of the detection circuit corresponding to the freeing of the first short track circuit, the algebraic length of the detection circuit being equal to the measurement in relation to the direction of travel of the train of the vector having for its starting point the point of freeing the detection circuit and for its arrival point the point of starting to occupy the detection circuit, and the algebraic offset of the length of the detection circuit is equal to the algebraic length of the detection circuit.

5. The system for checking the integrity of a train according to any of Claims 1 to 3, **characterised in that** the detection circuit comprises a short track circuit comprising means for detecting the presence of said train, the start of occupation of the detection circuit corresponding to the start of occupation of the short track circuit, and the freeing of the detection circuit corresponding to the freeing of said short track circuit, and the algebraic offset of the length of the detection circuit is equal to the algebraic length of the short track circuit, the algebraic length of the short track circuit being equal to the measurement in relation to the direction of travel of the train of the vector having for its starting point the point of freeing the short track circuit and for its arrival point the point of the start of occupation of the short track circuit.

6. A method of checking the integrity of a train of a predetermined length during the passage of said train over a detection circuit of a determined length, and said train having an on-board odometry, and said method comprising the steps of:
a) storing (40) the odometric reference of the train at the time of the train starting to occupy the detection circuit,
b) storing (41) the odometric reference of the train at the time of the train freeing the detection circuit,
c) calculation (42) of the distance covered by the train between the time of starting occupation and the time of freeing from the difference between the two previously stored odometric references,
d) calculation (43) of the length of the train, the latter being equal to the calculated distance covered reduced by an algebraic offset of the length of the detection circuit,
e) checking (44) the integrity of the train by checking that the calculated length is greater than the predetermined length of the train less the length of a carriage, **characterised in that** since the odometry means have a determined relative uncertainty, the distance covered is expressed in the form of a confidence interval between a minimum distance and a maximum distance such that the probability that the train has not covered a distance included in this confidence interval is smaller than a probability compatible with the railway safety standards, and the length of the train is calculated as the difference between the minimum distance and the algebraic offset of the length of the detection circuit.

7. The method of checking the integrity of a train according to Claim 6, **characterised in that** prior to step e) it comprises a step of measurement validation such as whether the predetermined length of the train is greater than the maximum length of the train, this maximum length being calculated as the difference between the maximum distance and the algebraic offset of the length of the detection circuit, then the measurement of the distance covered is considered to be invalid, and step e) of checking the integrity is not implemented.

8. The method of checking the integrity of a train according to Claim 6, **characterised in that** prior to step e) it comprises a step f) of measurement validation such as whether the predetermined length of the train is greater than an increased measured minimum length of the train, this increased measured minimum length being calculated as the difference between the minimum distance and the algebraic offset of the length of the detection circuit increased by the length of a vehicle, and then the train is suspected to not be complete, and step e) of checking the integrity is not implemented.

9. The method of checking according to any of Claims 6 to 8, **characterised in that** the detection circuit comprises a first short track circuit and a second short track circuit spaced apart from the first short track circuit by a determined length, the distance being smaller than the predetermined length of the train and located downstream of said first short track circuit in relation to the direction of travel of the train, each short track circuit comprising means for detecting the presence of said train, the start of occupation of the detection circuit corresponding to the start of occupation of the second short track circuit, the freeing of the detection circuit corresponding to the freeing of the first short track circuit, the algebraic length of the detection circuit being equal to the measurement in relation to the direction of travel of the train of the vector having for its starting point the point of freeing the detection circuit and for its arrival point the point of starting occupation of the detection circuit, and the algebraic offset of the length of the detection circuit is equal to the algebraic length of the detection circuit.

10. The method of checking the integrity of a train according to any of Claims 6 to 8, **characterised in that** the detection circuit comprises a short track circuit comprising means for detecting the presence of said train, the start of occupation of the detection circuit corresponding to the start of occupation of the short track circuit, and the freeing of the detection circuit corresponding to the freeing of said short track circuit, and the algebraic offset of the length of the detection circuit is equal to the algebraic length of the short track circuit, the algebraic length of the short track circuit being equal to the measurement in relation to the direction of travel of the train of the vector having for its starting point the point of freeing the short track circuit and for its arrival point the point of starting occupation of the short track circuit.

11. A computer programme product comprising programme code instructions for implementing the steps of the method according to any of Claims 6 to 10 when said programme is functioning on a computer.

12. A system for checking the integrity of a train of a predetermined length **characterised in that** it comprises:
- a checking system fitted on board the train according to any of Claims 1 to 5, and
- at least one detection device for each track circuit, said device being adapted to detect the presence/absence of a train on the track circuit, and comprising communication and synchronisation means with the on-board checking system in order to transmit to this system the time of the train starting or finishing occupation of the track circuit.

## Patentansprüche

1. System zur Überprüfung der Vollständigkeit eines Zugs vorbestimmter Länge, welches System an Bord dieses Zugs installiert ist und umfaßt:
- Mittel (7) zur Kommunikation und Synchronisation mit Detektionsmitteln (4) eines Detektionsstromkreises (3), welche Detektionsmittel (4) dazu vorgesehen sind, die Anwesenheit/Abwesenheit eines Zugs auf dem Detektionsstromkreis (3) zu detektieren,
- Schrittmesser-Mittel (5), die mit den Mitteln (7) zur Kommunikation und Synchronisation verbunden und dazu vorgesehen sind, eine Schrittmesser-Referenz am Anfang der Belegung des Detektionsstromkreises durch den Zug und beim Verlassen des Detektionsstromkreises durch den Zug zu liefern,
- Mittel (9) zur Berechnung der zurückgelegten Distanz durch den Zug zwischen dem Moment des Beginns der Belegung und dem Moment der Freigabe durch Differenz der zwei Schrittmesser-Referenzen,
- Mittel (10) zur Berechnung einer minimalen Schätzung der Länge des Zuges, welche gleich dem berechneten zurückgelegten Abstand ist, vermindert um eine algebraische Verschiebung der Länge des Detektionsstromkreises,
- Mittel (11) zur Information über die Vollständigkeit, die dazu vorgesehen sind, eine Information zu übertragen, die anzeigt, dass der Zug vollständig ist, wenn die berechnete Länge des Zugs größer ist als die vorbestimmte Länge des Zugs minus die Länge eines Wagons,
**dadurch gekennzeichnet, dass** die Schrittmesser-Mittel eine vorbestimmte relative Unsicherheit aufweisen, und dass die berechnete zurückgelegte Distanz sich ausdrückt in Form eines Sicherheitsintervalls zwischen einer minimalen Distanz und einer maximalen Distanz, derart, dass die Wahrscheinlichkeit, dass der Zug eine Distanz nicht zurückgelegt hat, die in diesem Sicherheitsintervall eingeschlossen ist, kleiner ist als eine Wahrscheinlichkeit, die den Normen der Schienensicherheit entspricht, und dass die Länge des Zugs demnach wie die Differenz zwischen der minimalen Distanz und der algebraischen Verschiebung der Länge des Detektionsstromkreises berechnet wird.

2. System zur Überprüfung der Vollständigkeit eines Zugs gemäß Anspruch 1, **gekennzeichnet durch** Mittel (60) zur Überprüfung der Messung derart, dass dann, wenn die vorbestimmte Länge des Zugs größer ist als die maximale Länge des Zugs, diese maximale gemessene Länge berechnet wird wie die Differenz zwischen der maximalen Distanz und der algebraischen Verschiebung der Länge des Detektionsstromkreises, und dass folglich die Messung der zurückgelegten Distanz als ungültig betrachtet wird.

3. System zur Überprüfung der Vollständigkeit eines Zugs gemäß Anspruch 1, **gekennzeichnet durch** Mittel (60) zur Überprüfung der Messung derart, dass dann, wenn die vorbestimmte Länge des Zugs größer ist als eine minimale vergrößert gemessene Länge des Zugs, diese minimale vergrößert gemessene Länge berechnet wird gemäß der Differenz zwischen der minimalen Distanz und der algebraischen Verschiebung der Länge des Detektionsstromkreises, vergrößert um die Länge eines Fahrzeugs, wonach vermutet wird, dass der Zug nicht vollständig ist.

4. System zur Überprüfung der Vollständigkeit eines Zugs gemäß einem der Ansprüche 1 bis 3, **dadurch gekennzeichnet, dass** der Detektionsstromkreis einen ersten Kurzweg-Stromkreis und einen zweiten Kurzweg-Stromkreis umfaßt, welcher um einen vorbestimmten Abstand vom ersten Kurzweg-Stromkreis beabstandet ist, welcher Abstand kleiner ist als die vorbestimmte Länge des Zugs, und welcher nach dem ersten Kurzweg-Stromkreis bezüglich der Fahrtrichtung des Zugs angeordnet ist, wobei jeder Kurzweg-Stromkreis Mittel zur Detektion der Anwesenheit des Zugs umfaßt, wobei der Beginn der Belegung des Detektionsstromkreises dem Beginn der Belegung des zweiten Kurzweg-Stromkreises entspricht, die Freigabe des Detektionsstromkreises der Freigabe des ersten Kurzweg-Stromkreises entspricht, die algebraische Länge des Detektionsstromkreises gleich der Messung in der Fahrtrichtung des Zuges des Vektors ist, der als Ausgangspunkt den Punkt der Freigabe des Detektionsstromkreises und als Endpunkt den Punkt des Beginns der Belegung des Detektionsstromkreises aufweist, und dass die algebraische Verschiebung der Länge des Detektionsstromkreises der algebraischen Länge des Detektionsstromkreises entspricht.

5. System zur Überprüfung der Vollständigkeit eines Zugs gemäß einem der Ansprüche 1 bis 3, **dadurch gekennzeichnet, dass** der Detektionsstromkreis einen Kurzweg-Stromkreis mit Mitteln zur Detektion der Anwesenheit eines Zugs umfaßt, wobei der Beginn der Belegung des Detektionsstromkreises dem Beginn der Belegung des Kurzweg-Stromkreises entspricht, und die Freigabe des Detektionsstromkreises der Freigabe des Kurzweg-Stromkreises entspricht, und die algebraische Verschiebung der Länge des Detektionsstromkreises der algebraischen Länge des Kurzweg-Stromkreises entspricht, welche algebraische Länge des Kurzweg-Stromkreises gleich der Messung des Vektors in Fahrtrichtung des Zuges mit dem Punkt der Freigabe des Kurzweg-Stromkreises als Ausgangspunkt und dem Punkt der Belegung des Kurzweg-Stromkreises als Endpunkt ist.

6. Verfahren zur Überprüfung der Vollständigkeit eines Zugs mit vorbestimmter Länge aufgrund der Durchfahrt dieses Zugs auf einem Detektionsstromkreis vorbestimmter Länge, welcher Zug mit einer Schrittmessereinrichtung ausgestattet ist, welches Verfahren die folgenden Schritte umfaßt:
a) Speicherung (40) der Schrittmesser-Referenz des Zuges im Moment des Beginns der Belegung des Detektionsstromkreises durch den Zug,
b) Speicherung (41) der Schrittmesser-Referenz des Zuges im Moment der Freigabe des Detektionsstromkreises durch den Zug,
c) Berechnung (42) der zurückgelegten Distanz durch den Zug zwischen dem Moment des Beginns der Belegung und dem Moment der Freigabe durch Differenz der zwei Schrittzähler-Referenzen, die zuvor gespeichert wurden,
d) Berechnung (43) der Länge des Zuges, welche gleich der berechneten zurückgelegten Distanz vermindert um eine algebraische Verschiebung der Länge des Detektionsstromkreises ist,
e) Überprüfung (44) der Vollständigkeit des Zuges durch Überprüfung, ob die berechnete Länge größer ist als eine vorbestimmte Länge des Zuges minus eine Länge eines Waggons, **dadurch gekennzeichnet, dass** die Schrittzähler-Mittel eine vorbestimmte relative Unsicherheit aufweisen, dass die zurückgelegte Distanz sich ausdrückt in Form eines Sicherheitsintervalls zwischen einer minimalen Distanz und einer maximalen Distanz, derart, dass die Wahrscheinlichkeit, dass der Zug eine Distanz nicht zurückgelegt hat, die in diesem Sicherheitsintervall eingeschlossen ist, kleiner ist als eine Wahrscheinlichkeit, die den Normen der Schienensicherheit entspricht, und dass die Länge des Zugs berechnet wird wie die Differenz zwischen der minimalen Distanz und der algebraischen Verschiebung der Länge des Detektionsstromkreises.

7. Verfahren zur Überprüfung der Vollständigkeit eines Zuges gemäß Anspruch 6, **dadurch gekennzeichnet, dass** es vor Schritt e) einen Schritt der Überprüfung der Messung umfaßt, wobei dann, wenn die vorbestimmte Länge des Zugs größer ist als die maximale Länge des Zugs, diese maximale Länge berechnet wird wie die Differenz zwischen der maximalen Distanz und der algebraischen Verschiebung der Länge des Detektionsstromkreises, und die Messung der zurückgelegten Distanz folglich als nicht gültig betrachtet wird und der Schritt e) der Überprüfung der Vollständigkeit nicht durchgeführt wird.

8. Verfahren zur Überprüfung der Vollständigkeit eines Zuges gemäß Anspruch 6, **dadurch gekennzeichnet, dass** es vor Schritt e) einen Schritt f) der Überprüfung der Messung umfaßt, wobei dann, wenn die vorbestimmte Länge des Zuges größer ist als eine minimale vergrößert gemessene Länge des Zugs, diese minimale vergrößerte gemessene Länge berechnet wird wie die Differenz zwischen der minimalen Distanz und der algebraischen Verschiebung der Länge des Detektionsstromkreises, vergrößert um die Länge eines Fahrzeugs, und der Zug demnach für nicht vollständig gehalten wird und der Schritt e) der Überprüfung der Vollständigkeit nicht durchgeführt wird.

9. Verfahren zur Überprüfung gemäß einem der Ansprüche 6 bis 8, **dadurch gekennzeichnet, dass** der Detektionsstromkreis einen ersten Kurzwegschaltkreis und einen zweiten Kurzweg-Stromkreis umfaßt, welcher um eine vorbestimmte Länge von dem ersten Kurzweg-Stromkreis beabstandet ist, welcher Abstand kleiner ist als eine vorbestimmte Länge des Zugs, und welcher vor dem ersten Kurzweg-Stromkreis bezüglich der Fahrtrichtung des Zuges angeordnet ist, wobei jeder Kurzweg-Stromkreis Mittel zur Detektion der Anwesenheit des Zugs umfaßt, und der Beginn der Belegung des Detektionsstromkreises dem Beginn der Belegung des zweiten Kurzweg-Stromkreises entspricht, die Freigabe des Detektionsstromkreises der Freigabe des ersten Kurzwegschaltkreises entspricht, die algebraische Länge des Detektionsstromkreises gleich der Messung bezüglich der Fahrtrichtung des Zuges des Vektors mit dem Punkt der Freigabe des Detektionsstromkreises als Ausgangspunkt und dem Punkt des Beginns der Belegung des Detektionsstromkreises als Endpunkt entspricht, und die algebraische Verschiebung der Länge des Detektionsstromkreises gleich der algebraischen Länge des Detektionsstromkreises ist.

10. Verfahren zur Überprüfung der Vollständigkeit eines Zuges gemäß einem der Ansprüche 6 bis 8, **dadurch gekennzeichnet, dass** der Detektionsstromkreis einen Kurzweg-Stromkreis mit Mitteln zur Detektion der Anwesenheit des Zuges umfaßt, wobei der Beginn der Belegung des Detektionsstromkreises dem Beginn der Belegung des Kurzweg-Stromkreises entspricht, und die Freigabe des Detektionsstromkreises der Freigabe des Kurzweg-Stromkreises entspricht, und die algebraische Verschiebung der Länge des Detektionsstromkreises gleich der algebraischen Länge des Kurzweg-Stromkreises ist, welche algebraische Länge des Kurzweg-Stromkreises gleich der Messung in Fahrtrichtung des Zuges des Vektors ist, welcher als Ausgangspunkt den Punkt der Freigabe des Kurzweg-Stromkreises als Ausgangspunkt und dem Punkt des Beginns der Belegung des Kurzweg-Stromkreises als Endpunkt aufweist.

11. Computerprogramm, umfassend Programmbefehle zur Ausführung der Schritte gemäß einem der vorhergehenden Ansprüche 6 bis 10, welches Programm auf einem Computer ausgeführt wird.

12. System zur Überprüfung der Vollständigkeit eines Zugs vorbestimmter Länge, **gekennzeichnet durch**:
- ein System zur Überprüfung, das in dem Zug vorgesehen ist, gemäß einem der Ansprüche 1 bis 5 und
- zumindest eine Vorrichtung zur Detektion **durch** einen Schienenstromkreis, welche Vorrichtung dazu vorgesehen ist, die Anwesenheit/Abwesenheit eines Zuges auf dem Schienenstromkreis zu detektieren und Mittel zur Kommunikation und zur Synchronisation mit dem Überprüfungssystem umfaßt, die dazu vorgesehen sind, an dieses System den Moment des Beginns oder des Endes der Belegung des Schienenstromkreises **durch** den Zug zu übertragen.
